# EUROPÄISCHE PATENTSCHRIFT

(11) **EP 0 049 329 B1**
(45) Veröffentlichungstag und Bekanntmachung des Hinweises auf die Patenterteilung: **10.10.1984**
(21) Anmeldenummer: 81105164.8
(22) Anmeldetag: 03.07.1981
(51) Int. Cl.: F42B 9/02, F42B 13/16

(54) **Patronierte Munition**
Cartridge
Cartouche

(30) Priorität: 04.10.1980 DE 3037662
(43) Veröffentlichungstag der Anmeldung: 14.04.1982
(73) Patentinhaber: Rheinmetall GmbH, 40880 Ratingen (DE)
(72) Erfinder: Luther, Hans Werner, D-4044 Kaarst 2 (DE)
(74) Vertreter: Behrens, Ralf Holger (DE)

## Beschreibung

Die Erfindung betrifft patronierte Munition nach dem Oberbegriff des Patentanspruchs 1.

Bei bekannter gattungsgleicher Munition (US-A-3 981 246) wird die Verbindung zwischen einer verbrennbaren Treibladungshülse und einem unterkalibrigen Geschoß einer patronierten Munition über eine Schraubverbindung hergestellt. Diese Schraubverbindung hat sich zwar als sehr haltbar erwiesen, sie ist jedoch sehr aufwendig, da sie zusätzliche Verbindungsteile und eine beträchtliche Montagezeit erfordert.

Der Erfindung liegt daher die Aufgabe zugrunde, eine patronierte Munition anzugeben, bei der die Verbindung zwischen dem unterkalibrigen Geschoß und der verbrennbaren Treibladungshülse bei gleicher Belastungsfähigkeit erheblich einfacher und leichter herstellbar ausgebildet ist. Diese Aufgabe wird durch die im Patentanspruch 1 angegebene Erfindung gelöst.

Vorteilhafte Ausgestaltungen der Erfindung gehen aus den Unteransprüchen hervor.

Gegenüber der bekannten Lösung zeichnet sich die Erfindung insbesondere dadurch aus, daß eine sichere Verbindung zwischen dem unterkalibrigen Geschoß und der aus verbrennbarem Material bestehenden Treibladungshülse durch einfaches Aufstecken zustande kommt. Dadurch wird die Montage wesentlich vereinfacht und durch Einsparung der Schrauben wird die Herstellung der patronierten Munition erheblich verbilligt. Schließlich kann im Gegensatz zu der bekannten Lösung, bei der die Treibladungshülse zur Durchführung der Verschraubung zweiteilig ausgebildet werden mußte, einstückig ausgebildet werden. Dadurch wird ein weiterer Arbeitsgang eingespart der zuvor zur Komplettierung der Treibladungshülse notwendig war.

Die Erfindung wird nachfolgend unter Bezug auf die Zeichnung näher erläutert. Dabei zeigt
Fig. 1 einen Längsschnitt durch einen Teil einer patronierten Munition mit einem unterkalibrigen Geschoß, einem Treibkäfig und einer Treibladungshülse;
Fig. einen Längsschnitt durch ein Teilstück eines unterkalibrigen Geschosses der patronierten Munition;
Fig. 3 einen Längsschnitt durch den Kartuschdeckel einer verbrennbaren Treibladungshülse;
Fig. 4 eine Aufsicht auf den Kartuschdeckel einer verbrennbaren Treibladungshülse.

Fig. 1 zeigt im Längsschnitt Darstellung ein Teilstück einer patronierten Munition 10, welche aus einem unterkalibrigen Geschoß 11, einem das Geschoß konzentrisch umgebenden Treibkäfig 12 und einer verbrennbaren Treibladungshülse besteht, von der in Fig. 1 ein Teilstück nämlich der mit 23 bezeichnete Kartuschdeckel dargestellt ist. Erfindungsgemäß ist die Treibladungshülse im Bereich des Kartuschdeckels 23 mit dem Geschoß 11 über eine Rastverbindung verbunden. Diese Rastverbindung stellt im Vergleich zu bekannten Geschossen diesen Typs, bei der eine Verbindung zwischen der verbrennbaren Hülse und dem Geschoß mittels Schrauben erfolgte, eine erhebliche Vereinfachung der Montage, verbunden mit einer Verringerung der Herstellungskosten dar, denn um eine sichere, allen Beanspruchungen genügende Verbindung zwischen dem Geschoß 11 und der verbrennbaren Treibladungshülse herzustellen, ist es lediglich erforderlich, die Treibladungshülse von der Heckseite auf das Geschoß her aufzuschieben bis die Rastverbindung einrastet. Weitere Montagevorgänge sind dann nicht mehr notwendig. Die Rastverbindung wird gebildet von federnd nach innen vorspringenden Teilen 18 des wulstartig umgebogenen Kartuschdeckels 23, die sich an formangepaßte Flächen 20, 21, 24 im Heckteil des Treibkäfigs anlegen.

Diese formangepaßten Flächen sind in Fig. 2 dargestellt. Sie bestehen zunächst aus der Oberfläche 24 einer ringgrabenförmigen Vertiefung 26, welche im Heckteil des Treibkäfigs 12 eingelassen ist, weiter aus einer kegelstumpfförmigen Fläche 20, welche sich in radialer Richtung nach innen an die Oberfläche 24 anschließt, und schließlich aus der Oberfläche 21 einer Stufe 15 im heckförmigen Teil des Treibkäfigs 12. Ebenso wie in radialer Richtung nach innen, geht die Oberfläche 24 auch in radialer Richtung nach außen in eine kegelförmige Oberfläche 25 über.

An die vorerwähnten Flächenteile legen sich die entsprechend angepaßten Oberflächen des Kartuschdeckels 23 beim Verbindungsvorgang an, und zwar in der Weise, daß die Wulst 19 des Kartuschdeckels 23 an der Oberfläche der ringgrabenförmigen Vertiefung 26 und zum Teil auch noch an der Oberfläche 25 abgestützt wird, während der Teil 18 des Kartuschdeckels 23 ganzflächig an der kegelförmig ausgebildeten Oberfläche 20 anliegt und nach dem Einrastvorgang zusätzlich noch mit seinem Endstück auf der Oberfläche 21 der Stufe 15 aufsitzt. Der Heckteil des Treibkäfigs 12, der in bekannter Weise ein Führungsband 13 trägt, ist nach hinten ganzflächig mit einer Dichtung 14 abgedeckt. Diese Dichtung besteht zweckmäßig aus Silikonkautschuk, der auf das Treibkäfigheck aufvulkanisiert ist. Die vorerwähnten Paßflächen, an die sich die Teile des Kartuschdeckels anlegen, sind erfindungsgemäß in dieser Dichtung 14 angeordnet. Beim Einführen des Geschosses in die Treibladungshülse gibt das Material der Dichtung nach und ermöglicht so ein formschlüssiges Anlegen der Teile des Kartuschdeckels 23 an die Dichtung 14. Die Oberfläche 24 der ringgrabenförmigen Vertiefung 26 geht sowohl in radialer Richtung nach innen als auch nach außen in kegelförmig ausgebildete Flächen 24 und 20 über. Die Fläche 20 bildet mit der Geschoßlängsachse 27 einen spitzen Öffnungswinkel -t, der vorzugsweise einen Wert von 20° nicht überschreitet. Andererseits schließt die Fläche 25 mit einer auf der Geschoß längsachse 27 senkrecht stehenden Fläche einen Winkel ein, dessen Wert vorzugsweise zwischen 40° und 50° liegen sollte. Das heckseitige Endstück 22 der Dichtung 14, welches die Stufe 15 trägt, ist weiterhin von einer Kugeloberfläche 28 berandet. Durch diese Maßnahmen läßt sich das Geschoß besonders leicht in die zu befestigende Treibladungshülse einführen, andererseits ergibt sich nach Einrasten der Rastverbindung eine formschlüssige und dauerhafte Verbindung zwischen dem Geschoß und der Treibladungshülse im Bereich des Kartuschdeckels 23.

In Fig. 3 ist der Kartuschdeckel 23 in einem Längsschnitt dargestellt, während Fig.4 den Kartuschdeckel 23 in Aufsicht zeigt. Um ein federndes Anliegen des Kartuschdeckelteils 18 an der Anlagefläche 20 der Dichtung 14 zu ermöglichen und damit einen guten Formschluß zwischen diesen Flächen zu gewährleisten, wird der radial nach innen vorspringende Teil 18 des Kartuschdeckels 23, der durch wulstartiges Umbiegen des Kartuschdeckelmaterials entstanden ist, zweckmäßig geschlitzt, und zwar in der Weise, daß Schlitze 30 gleichmäßig auf dem Umfang des Teils 18 verteilt angeordnet sind. Es hat sich als besonders zweckmäßig erwiesen, wie in dem Ausführungsbeispiel in Fig. 4 dargestellt, vier Schlitze 30 vorzusehen, die jeweils 90° voneinander Abstand haben. Ausgehend von dem Endstück des Teils 18 sind die Schlitze 30 so in das Teil 18 eingebracht, daß sie höchstens bis zur Hälfte des Teils 18 reichen. Auf diese Weise wird sichergestellt, daß das Teil 18 über genügend gute Federeigenschaften und andererseits über eine ausreichende Festigkeit verfügt.

Bereits durch die erfindungsgemäße Rastverbindung allein läßt sich eine dauerhafte Verbindung zwischen Treibladungshülse und dem Geschoß herstellen, welche allen Anforderungen gerecht wird. Um mit Sicherheit auszuschließen, daß insbesondere bei sehr langer Lagerungsdauer oder bei Lagerung unter widrigen Umgebungsbedingungen Umwelteinflüsse sich nachteilig auf die Treibladung auswirken können, kann die Rastverbindung zusätzlich noch mit einem Klebemittel verstärkt werden. Dazu werden vor dem Aufschieben der Treibladungshülse auf das Heckteil des Geschosses die zur Verbindung bestimmten Flächen der Dichtung 14 oder des Teils 18 der Treibladungshülse 23 mit einem geeigneten Klebemittel beschichtet, welches nach Herstellung der Rastverbindung aushärtet.

Neben den bereits erwähnten Vorteilen wird durch den Wegfall von Schrauben, die bei herkömmlichen Verbindungen zwischen Treibladungshülse und Geschoß notwendig waren, bei der erfindungsgemäßen Lösung in vorteilhafter Weise das Ballastgewicht vermindert. Die Vergrößerung des Verhältnisses von Nutz zu Ballastgewicht wirkt sich besonders vorteilhaft bei KE-Munition aus.

## Patentansprüche

1. Patronierte Munition, umfassend ein unterkalibriges Geschoß (11) mit einem Treibkäfig (12) sowie eine verbrennbare Treibladungshülse (17) mit einem Kartuschdeckel (23) , der mit dem Geschoß (11) verbunden ist, gekennzeichnet durch eine Rastverbindung zwischen dem Geschoß (11) und dem Kartuschdeckel (23) der Treibladungshülse (17).

2. Munition nach Anspruch 1, dadurch gekennzeichnet, daß die Rastverbindung gebildet wird von federnd nach innen vorspringenden Teilen (18) des wulstartig umgebogenen Kartuschdekkels (23), welche an formangepaßten Flächen (20, 21, 24) im Heckteil des das Geschoß (11) konzentrisch umgebenden Treibkäfigs (12) aufliegen.

3. Munition nach Anspruch 2, dadurch gekennzeichnet, daß die formangepaßten Flächen im Heckteil des Treibkäfigs (12) aus der Oberfläche (24) einer ringgrabenförmigen Vertiefung (26), gegen die sich die Wulst (19) des Kartuschdekkels (23) abstützt, einer kegelstumpfförmigen Oberfläche (20), an die sich die Teile (18) des Kartuschdeckels (23) anpressen und der Oberfläche (21) einer Stufe (15) bestehen, die in einer senkrecht zur Längsachse des Geschosses (11) sich erstreckenden Ebene liegt und auf der nach Einrasten das Endstück des Teils (18) des Kartuschdeckels (23) aufsitzt.

4. Munition nach einem der Ansprüche 2 oder 3, dadurch gekennzeichnet, daß eine den gesamten Heckteil des Treibkäfigs (12) abdeckende Dichtung (14) vorgesehen ist und daß die formangepaßten Flächen (20, 21, 24) auf dieser Dichtung angeordnet sind.

5. Munition nach einem der Ansprüche 3 oder 4, dadurch gekennzeichnet, daß die Oberfläche (24) der ringgrabenförmigen Vertiefung (26) in radialer Richtung sowohl nach innen als auch nach außen von kegelstumpfförmigen Oberflächen (20,25) begrenzt ist.

6. Munition nach Anspruch 5, dadurch gekennzeichnet, daß die nach innen von der Vertiefung laufende kegelstumpfförmige Oberfläche (20) der Längsachse (27) des Geschosses (11) einen spitzen, vorzugsweise unter 20° liegenden Öffnungswinkel aeinschließt.

7. Munition nach einem der Ansprüche 5 oder 6, dadurch gekennzeichnet, daß die nach außen von der Vertiefung (26) laufende kegelförmige Oberfläche (25) mit einer senkrecht auf der Geschoßlängsachse stehenden Fläche einen Winkel (Σ) einschließt, der vorzugsweise zwischen 40° und 50° liegt.

8. Munition nach einem der Ansprüche 2 bis 7, dadurch gekennzeichnet, daß der radial nach innen vorspringende, federnde Teil (18) des Kartuschdeckels (23) Schlitze (30) aufweist, die gleichmäßig auf dem Umfang des Teils (18) verteilt angeordnet sind.

9. Munition nach Anspruch 8, dadurch gekennzeichnet, daß insgesamt vier Schlitze (30) vorgesehen sind, die im Abstand von 90° zueinander angeordnet sind.

10. Munition nach einem der Ansprüche 8 oder 9, dadurch gekennzeichnet, daß die im Teil (18) eingebrachten Schlitze (30) sich höchstens bis zur Hälfte des radial nach innen vorspringenden Teils (18) erstrecken.

11. Munition nach einem der Ansprüche 3 bis 10, dadurch gekennzeichnet, daß das die Stufe (15) enthaltende Endstück (22) der Dichtung (14) von einer kugelförmigen Oberfläche (28) begrenzt ist.

## Claims

1. Cartridge ammunition, comprising a sub-calibre projectile (11) with a sabot (12) and a combustible propellant charge casing (17) with a cartridge cover (23) connected to the projectile (11) characterized by a detend means connecting the projectile (11) and the cartridge cover (23) of the propellant charge casing (17).

2. Ammunition in accordance with claim 1, characterized by the detend connection being formed by resilient parts (18) of the cartridge cover (23) projecting inwardly and bent over to form a beading, the parts resting on profiled surfaces (20, 21, 24) in the rear part of the sabot (12) concentrically surrounding the projectile (11).

3. Ammunition in accordance with claim 2, characterized by profiled surfaces in the rear part of the sabot (12) comprising surface (24) of an annular groove (26) against which the beading (19) of the cartridge cover (23) bears and a frus- trum-shaped surface (20) against which the parts (18) of the cartridge cover (23) bear, the surface (21) of a step (15) which lies in a plane extending perpendicular to the longitudinal axis of the projectile (11) and on which the end piece of a part (18) of the cartridge cover (23) bears after engaging the detent.

4. Ammunition in accordance with claim 2 or 3, characterized by a seal (14) which covers the entire rear portion of the sabot (12) and with the profiled surfaces (20, 21, 24) positioned on the said seal.

5. Ammunition in accordance with claim 3 or 4, characterized by the surface (24) of the annular groove (26) being delimited in a radial direction towards both the inside and the outside, by frustum-shaped surfaces (20,25).

6. Ammunition in accordance with claim 5, characterized by the frustum-shaped surface extending inwards from the groove enclosing with the longitudinal axis (27) of the projectile (11) an acute angle ev) of preferably less than 20°.

7. Ammunition in accordance with claim 5 or 6, characterized by the frustum-shaped surface (25) extending outwards from the groove (26) and enclosing with a surface perpendicular to the longitudinal axis of the projectile an angle Σ which is preferably between 40° and 50°.

8. Ammunition in accordance with any one of claims 2 to 7, characterized by the resilient part (18) of the cartridge cover (23) projecting inward being provided with slots (30) evenly distributed around the periphery of the part (18).

9. Ammunition in accordance with claim 8, characterized by a total of four slots (30) which are positioned 90° from one another.

10. Ammunition in accordance with claim 8 or 9, characterized by the slots (30) in the part (18) extending at the most to one half of the radially inward projection of part (18).

11. Ammunition in accordance with any one of claims 3 to 10, characterized by an end piece (22) of the seal which contains the step (15) being delimited by a spherical surface (28).

## Revendications

1. Munition encartouchée, comprenant un projectile (11) sous-calibré avec une cage de propulsion (12), ainsi qu'une douille combustible (17) de charge propulsive avec un couvercle de cartouche (23) qui est lié au projectile (11), caractérisée par une liaison à cran d'arrêt entre le projectile (11) et le couvercle de cartouche (23) de la douille combustible (17) de la charge propulsive.

2. Munition selon la revendication 1, caractérisé en ce que la liaison à cran d'arrêt est constituée de pièces (18) faisant saillie élastiquement vers l'intérieur et faisant partie du couvercle de cartouche (23) recourbé en forme de bourrelet, ces pièces prenant appui sur des surfaces (20, 21, 24) de forme correspondante dans la partie postérieure de 1 cage de propulsion (12) entourant concentriquement le projectile (11).

3. Munition selon la revendication 2, caractérisée en ce que les surfaces de forme correspondante dans la partie postérieure de la cage de propulsion (12) consistent en la surface (24) d'une dépression annulaire (26) contre laquelle s'appuie le bourrelet (19) du couvercle de cartouche (23); une surface tronconique (20) sur laquelle s'appuient les parties (18) du couvercle de cartouche (23); et la surface (21) d'un gradin (15) qui est situé dans un plan perpendiculaire à l'axe longitudinal du projectile (11), et sur laquelle vient reposer, après encliquetage, la partie terminale de la partie (18) du couvercle de cartouche (23).

4. Munition selon une des revendications 2 ou 3, caractérisée en ce qu'est prévue une garniture d'étanchéité (14) entourant toute la partie postérieure de la cage de propulsion (12) et que les surfaces de forme correspondante (20, 21, 24) sont ménagées sur cette garniture.

5. Munition selon une des revendications 3 ou 4, caracterisée en ce que la surface (24) de la dépression annulaire (26) est bornée en direction radiale, aussi bien vers l'intérieur que vers l'extérieur, par des surfaces tronconiques (20, 25).

6. Munition selon la revendication 5, caractérisée en ce que la surface tronconique (20) s'étendant vers l'intérieur à partir de la dépression (26) forme avec l'axe longitudinal (27) du projectile (11) un angle aigu a qui est de préférence inférieur à 20°.

7. Munition selon une des revendications 5 ou 6, caractérisée en ce que la surface tronconique (25) s'étendant vers l'extérieur à partir de la dépression (26) forme avec un plan perpendiculaire à l'axe longitudinal (27) du projectile un angleΣ qui est de préférence compris entre 40 et 50°.

8. Munition selon une des revendications 2 à 7, caractérisée en ce que la partie (18) du couvercle de cartouche (23), laquelle s'étend radialement vers l'intérieur de manière élastique, présente des fentes (30) réparties également sur la périphérie de la partie (18).

9. Munition selon la revendication 8, caractérisée en ce qu'il est prévu au total quatre fentes (30) espacées entre elles de 90°.

10. Munition selon une des revendications 8 ou 9, caractérisée en ce que les fentes (30) ménagées dans la partie (18) s'étendent tout au plus jusqu'à la moitié de la partie (18) faisant saillie radialement vers l'intérieur.

11. Munition selon une des revendications 3 à 10, caractérisée en ce que l'élément terminal (22) de la garniture d'étanchéité (14) contenant le gradin (15) est bordé par une surface sphérique (28).
